# EUROPÄISCHE PATENTSCHRIFT

(11) **EP 4 210 952 B1**
(45) Veröffentlichungstag und Bekanntmachung des Hinweises auf die Patenterteilung: **25.03.2026**
(21) Anmeldenummer: 21799170.2
(22) Anmeldetag: 10.09.2021
(51) Int. Cl.: B41F 13/00, B41K 3/12

(54) **NUMMERIERWERK MIT UNIVERSELLEM UNTERTEIL FÜR VERTIKALE UND HORIZONTALE NUMMERIERWERKE**
NUMBERING UNIT WITH UNIVERSAL LOWER PART FOR VERTICAL AND HORIZONTAL NUMBERING UNITS
DISPOSITIF NUMÉROTEUR COMPORTANT UNE PARTIE INFÉRIEURE ADAPTÉE À DES DISPOSITIFS NUMÉROTEURS VERTICAUX ET HORIZONTAUX

(30) Priorität: 10.09.2020 DE 102020123681
(43) Veröffentlichungstag der Anmeldung: 19.07.2023
(73) Patentinhaber: ZEISER GmbH, 78576 Emmingen-Liptingen (DE)
(72) Erfinder: KOSTENBADER, Oliver, 78532 Tuttlingen (DE)
(74) Vertreter: Beyer, Carsten
(86) Internationale Anmeldenummer: PCT/DE2021/100751
(87) Internationale Veröffentlichungsnummer: WO 2022/053110

(56) Entgegenhaltungen:
- EP-A1- 2 657 022
- DE-A1- 102013 227 140
- GB-A- 743 303

## Beschreibung

Die vorliegende Erfindung betrifft ein Nummerierwerk nach dem Oberbegriff von Anspruch 1, wonach das Nummerierwerk ein Oberteil und ein Unterteil umfasst.

Des Weiteren betrifft die Erfindung ein universelles Unterteil ausgebildet für ein Nummerierwerk nach Anspruch 12, ein Oberteil ausgebildet für ein vertikales Nummerierwerk oder ein Oberteil ausgebildet für ein horizontales Nummerierwerk nach Anspruch 13, ein aus den vorgenannten Teilen gebildetes Set nach Anspruch 14, und eine Nummeriermaschine nach Anspruch 15 mit einem erfindungsgemäßen Nummerierwerk oder einem erfindungsgemäßen Set.

Nummerierwerke sind allgemein u.a. aus EP 2 657 022 A1, EP 0 718 112 A1, DE 295 01 349 U1, DE 44 46 273 A1, DE 10 2006 052 183 A1 und DE 10 2011 100 847 A1 bekannt.

Solche Nummerierwerke dienen insbesondere zur Aufbringung, und insbesondere dem Drucken, eines Sicherheitsmerkmals auf Sicherheitsdokumente. In diesem Zusammenhang kann das Nummerierwerk auch als Nummerierdruckwerk oder Druckwerk bezeichnet werden.

Insbesondere dienen bekannte Nummerierwerke zum Aufbringen von Seriennummern auf Sicherheitsdokumenten, insbesondere auf Banknoten.

In einer gängigen Anordnung wird ein Nummerierwerk reversibel, d.h. fest, aber nach Wunsch wieder lösbar, auf einem Haltering einer Nummeriermaschine (Druckmaschine) angeordnet. Das Nummerierwerk sitzt dabei auf der Außenseite des Halterings, und die Typenräder des Werks sind auf der dem Haltering abgewandten Seite angeordnet. Der Haltering ist dabei i.A. auf einer Nummerierwelle der Nummeriermaschine angeordnet. Ferner sitzen die Nummerierwerke dabei auf der Außenseite des Halterings.

Der zu bedruckende Bogen (insbesondere ein Papierbogen mit zu nummerierenden Banknoten) wird dann der Nummeriermaschine zugeführt. In der Nummeriermaschine rollt der Haltering mit den auf der Außenseite des Rings fixierten Nummerierwerken auf dem zu bedruckenden Bogen ab, wobei die einzelnen Sicherheitsdokumente durch die einzelnen Nummerierwerke jeweils mit einem Sicherheitsmerkmal, insbesondere einer Seriennummer, versehen werden. Dabei sind i.A. eine Mehrzahl von Halteringen pro Nummerierwelle und eine Mehrzahl von Nummerierwerken pro Haltering, nämlich über den Umfang des Halterings verteilt, vorgesehen. Dies ist für sich gesehen bekannt und nicht Gegenstand der vorliegenden Erfindung.

Im Allgemeinen verfügen Nummerierwerke des Weiteren über eine Mechanik, welche die eingestellte Seriennummer nach jedem Druckvorgang, bzw. bei jedem Umlauf des Werks mitsamt dem Haltering, an einer gewünschten Position der Nummer um eine Einheit weiterstellt, so dass das nächste Dokument mit einer freien bzw. nachfolgenden Seriennummer bedruckt werden kann. Dazu wird das betreffende Typenrad des Nummerierwerks i.A. um eine Position weitergedreht. Dies ist für sich gesehen bekannt und nicht Gegenstand der vorliegenden Erfindung.

Das Nummerierwerk kann dabei zweigeteilt sein und über ein oberes und ein unteres Teil (Oberteil und Unterteil) verfügen. Das untere Teil kann dabei insbesondere über eine Klemmung an dem Haltering fest, aber wieder lösbar fixiert werden.

Das obere Teil des Nummerierwerks verfügt i.A. über die Typenräder und die gesamte Nummeriermechanik, welche für sich gesehen bekannt ist. Diese Teile müssen i.A. rasch vom Haltering entfernbar ausgestaltet sein, um bei einem notwendigen Wechsel der Nummeriermechanik, z.B. bei Defekten, Verschleiß oder einer Änderung des Druckauftrags, keinen allzu langen Stillstand der Nummeriermaschine zu verursachen.

Das untere Teil des Nummerierwerks kann dabei am Haltering verbleiben und lediglich der obere Teil entfernt und ggf. ausgetauscht werden. Damit bleibt die Position des Nummerierwerks auf dem Haltering zwangsläufig unverändert, und die Klemmung zwischen Nummerierwerk und Haltering muss nicht gelöst werden.

Eine Entfernung des unteren Teils vom Haltering zum Zwecke des Austauschs eines Nummerierwerks ist hingegen nachteilig und zu vermeiden, da die Positionierung des unteren Teils auf dem Haltering mit geringsten Toleranzen zu erfolgen hat. Insofern würde der Austausch des gesamten Nummerierwerks eine nicht akzeptable Zeitspanne benötigen.

Ferner existieren sowohl vertikale als auch horizontale Nummerierwerke. Ein vertikales Nummerierwerk bringt auf dem Dokument eine Zeichenfolge auf, welche sich in Umfangsrichtung des Halterings erstreckt. Ein horizontales Nummerierwerk bringt auf dem Dokument eine Zeichenfolge auf, welche sich senkrecht zur Umfangsrichtung des Halterings erstreckt.

Die Wahl eines vertikalen oder horizontalen Nummerierwerks ist dabei davon abhängig, mit welcher Ausrichtung eine Zeichenfolge auf dem Dokument aufgebracht werden muss. Viele Banknoten tragen sowohl eine vertikal als auch eine horizontal ausgerichtete Seriennummer, so dass bei der Herstellung beide o.g. Nummerierwerkarten bzw. -gattungen zum Einsatz kommen können. Andere Banknoten tragen lediglich vertikale oder horizontale Seriennummern.

Bei einem Wechsel des Druckauftrags, welcher eine Änderung zwischen vertikalen und horizontalen (oder umgekehrt) Nummerierwerken mit sich bringt, müssen bislang die gesamten Nummerierwerke mitsamt dem Unterteil von dem Haltering entfernt und durch komplette Nummerierwerke der anderen Gattung, inklusive Unterteil, ersetzt werden.

Somit muss für jedes Nummerierwerk ein eigenes Unterteil mitbeschafft werden, was die Investitionskosten erhöht.

Durch das zwangsläufige Entfernen des Unterteils vom Haltering im Falle eines Austauschs muss das neue Nummerierwerk der anderen Gattung immer erneut aufwändig auf dem Haltering positioniert werden, selbst wenn es auf derselben Position wie das vorher verwendete Werk verbleiben könnte.

Der vorliegenden Erfindung liegt die Aufgabe zugrunde, die aus dem Stand der Technik bekannten Nachteile zu überwinden.

Ferner liegt die Aufgabe zugrunde, bei dem Einsatz von Nummerierwerken eine einfache, rasche, kostengünstige und fehlerfreie Berücksichtigung von o.g. Wechseln zwischen verschiedenen Nummerierwerkgattungen sicherzustellen.

Diese Aufgabe wird durch die kennzeichnenden Merkmale von Anspruch 1 gelöst.

Ein erfindungsgemäßes universelles Unterteil ausgebildet für ein solches Nummerierwerk wird mit den Merkmalen von Anspruch 12 beschrieben.

Ein erfindungsgemäßes Oberteil ausgebildet für ein vertikales Nummerierwerk oder ein erfindungsgemäßes Oberteil ausgebildet für ein horizontales Nummerierwerk wird mit den Merkmalen von Anspruch 13 beschrieben.

Anspruch 14 beschreibt ein Set aus einem erfindungsgemäßen universellen Unterteil, mindestens einem erfindungsgemäßen Oberteil ausgebildet für ein vertikales Nummerierwerk, und mindestens einem erfindungsgemäßen Oberteil ausgebildet für ein horizontales Nummerierwerk.

Anspruch 15 gibt eine erfindungsgemäße Nummeriermaschine mit einem erfindungsgemäßen Nummerierwerk oder mit einem erfindungsgemäßen Set an. Vorteilhafte Ausgestaltungen und Weiterbildungen der Erfindung sind Gegenstand der jeweils nachgeordneten Patentansprüche.

Das erfindungsgemäße Unterteil ist im Verbindungsbereich zum Oberteil so ausgestaltet, dass es sowohl das Oberteil eines vertikalen als auch das Oberteil eines horizontalen Nummerierwerks aufnehmen kann.

Die erfindungsgemäßen Oberteile sind jeweils im Verbindungsbereich zum Unterteil so ausgestaltet, dass jedes Oberteil, sei es das eines vertikalen oder das eines horizontalen Nummerierwerks, auf das erfindungsgemäße Unterteil passt, und dort reversibel anordenbar bzw. fixierbar sind.

Somit muss jeweils nur ein Unterteil beschafft werden, was die Investitionskosten erheblich senkt. Die Unterteile sind variabel und im Wesentlichen permanent verwendbar. Es müssen keine zusätzlichen Unterteile für Nummerierwerke der anderen Gattung beschafft und gelagert werden.

Sofern der jeweilige Druckauftrag es erlaubt bzw. vorsieht, kann das jeweilige Unterteil bei einem Wechsel der Gattung auf seiner Position auf dem Haltering verbleiben und muss daher nicht neu positioniert werden.

Somit wird in Bezug auf den Einsatz von Nummerierwerken eine einfache, rasche, kostengünstige und fehlerfreie Berücksichtigung von Wechseln zwischen verschiedenen Nummerierwerkgattungen sichergestellt.

Im Folgenden werden die erfindungsgemäßen Aspekte weiter erörtert, wozu teilweise auf nicht limitierende vorteilhafte Ausgestaltungen, Weiterbildungen und Ausführungsbeispiele der Erfindung Bezug genommen wird.

Vorzugsweise ist das Unterteil an einem Haltering einer Nummeriermaschine fest, aber wieder lösbar fixierbar.

Weiter bevorzugt ist das Unterteil des Nummerierwerks so ausgestaltet, dass es an einen Haltering einer Nummeriermaschine klemmbar ist.

Gemäß einer weiteren vorteilhaften Ausführungsform kann das Unterteil im Falle eines Austauschs des Oberteils an dem Haltering einer Nummeriermaschine verbleiben.

In einer weiteren vorteilhaften Ausführungsform weist das Unterteil einen Klemmhebel mit gegenüberliegendem Klemmhaken auf, durch deren gegenseitige Verspannung das Unterteil auf einem Haltering einer Nummeriermaschine fixierbar ist. Weiter bevorzugt erstrecken sich dabei Schrauben durch den Klemmhaken in das Unterteil.

Besonders bevorzugt ist eine Ausführungsform, bei der das Unterteil im Falle eines Wechsels der Gattung des Nummerierwerks, nämlich zwischen einem vertikalen Nummerierwerk und einem horizontalen Nummerierwerk, an dem Haltering einer Nummeriermaschine verbleiben kann.

Das Nummerierwerk kann ein vertikales Nummerierwerk sein und ein Oberteil aufweisen, welches auf einem zu bedruckenden Dokument eine Zeichenfolge aufbringt, welche sich in Umfangsrichtung des Halterings erstreckt.

Alternativ kann das Nummerierwerk ein horizontales Nummerierwerk sein und ein Oberteil aufweisen, welches auf einem zu bedruckenden Dokument eine Zeichenfolge aufbringt, welche sich senkrecht zur Umfangsrichtung des Halterings erstreckt.

Vorzugsweise ist dabei das jeweilige Oberteil im Verbindungsbereich zum Unterteil so ausgestaltet, dass es auf das Unterteil passt, und dort reversibel anordenbar und/oder fixierbar ist.

Das universelle Unterteil ist im Verbindungsbereich zum Oberteil so ausgestaltet, dass es sowohl das Oberteil eines vertikalen Nummerierwerks als auch das Oberteil eines horizontalen Nummerierwerks aufnehmen kann.

Bevorzugt ist ferner, dass das Unterteil in einer einzigen vorgesehenen Ausrichtung auf dem Haltering einer Nummeriermaschine fixierbar ist, und in dieser Ausrichtung sowohl das Oberteil eines vertikalen Nummerierwerks als auch das Oberteil eines horizontalen Nummerierwerks aufnehmen kann, um ein vertikales Nummerierwerk bzw. ein horizontales Nummerierwerk bereitzustellen.

Besonders bevorzugt ist eine Ausgestaltung des erfindungsgemäßen Nummerierwerks, in der das Oberteil eine Nummeriermechanik aufweist.

Vorzugsweise weist das Oberteil des Nummerierwerks Typenräder auf.

Solche Typenräder können, wenn das Nummerierwerk in bestimmungsgemäßer Weise auf dem Haltering einer Nummeriermaschine fixiert ist, in Umfangsrichtung des Halterings gesehen nebeneinander angeordnet sein. Somit ergibt sich ein Oberteil für ein vertikales Nummerierwerk, bzw. ein solches vertikales Nummerierwerk selber.

Die Typenräder können alternativ, wenn das Nummerierwerk in bestimmungsgemäßer Weise auf dem Haltering einer Nummeriermaschine fixiert ist, senkrecht zur Umfangsrichtung des Halterings gesehen nebeneinander angeordnet sein. Somit ergibt sich ein Oberteil für ein horizontales Nummerierwerk, bzw. ein solches horizontales Nummerierwerk selber.

Bevorzugt ist eine Ausgestaltung, bei der zwischen dem Oberteil und dem Unterteil des Nummerierwerks eine Klemm-Fixierung herstellbar oder hergestellt ist.

Besonders bevorzugt ist das Oberteil durch Herstellen einer Klemmverbindung an dem Unterteil, insbesondere welches dabei auf einem Haltering einer Nummeriermaschine angeordnet ist, fixierbar, und ist durch Lösen der Klemmverbindung von dem Unterteil entfernbar.

Vorzugsweise kann das Oberteil dabei mindestens einen, bevorzugt zwei, weiter bevorzugt zwei gegenüberliegende, Spannhebel aufweisen.

Dabei erweist sich als vorteilhaft, wenn die Spannhebel sich ausgehend vom Oberteil in jeweils eine Ausnehmung, in einen Hinterschnitt, eine Nut oder dergleichen im Unterteil erstrecken, und somit das Oberteil am Unterteil festlegen, fixieren oder verspannen können.

Alternativ oder zusätzlich kann auch das Unterteil mindestens einen, bevorzugt zwei, weiter bevorzugt zwei gegenüberliegende, Spannhebel aufweisen.

Dabei können sich die Spannhebel vorzugsweise ausgehend vom Unterteil in jeweils eine Ausnehmung, in einen Hinterschnitt, eine Nut oder dergleichen im Oberteil erstrecken, und somit das Oberteil am Unterteil festlegen, fixieren oder verspannen.

Vorteilhaft ist, wenn an dem Oberteil und/oder an dem Unterteil zwei jeweils schräg gegenüberliegende Spannhebel kippbar angeordnet sind.

In einer weiteren bevorzugten Ausgestaltung ist zwischen einem Spannhebel und dem Teil, also Oberteil oder Unterteil, welchem der Spannhebel zugeordnet ist, eine Feder angeordnet, welche den Spannhebel vorspannt, und somit ein Lösen des Oberteils bzw. des Unterteils von dem gegenüberliegenden Teil (Unterteil bzw. Oberteil) verhindert, wenn der Spannhebel eingerastet ist.

Vorzugsweise kann dabei durch Betätigen des Spannhebels gegen die Kraft der Feder der Spannhebel von dem gegenüberliegenden Teil wegschwenkbar sein, und können somit das Oberteil und das Unterteil voneinander entfernbar sein.

Bevorzugt kann der Spannhebel im Falle einer Wegnahme einer Betätigung des Spannhebels in das gegenüberliegende Teil verschwenken und kann somit das Oberteil an dem Unterteil fixieren und/oder klemmen.

In vorteilhafter Weise können die Spannhebel jeweils einen Betätigungsabschnitt für die Betätigung durch einen Benutzer und einen Hakenabschnitt für den Eingriff in das gegenüberliegende Teil aufweisen.

Vorzugsweise kann ein Spannhebel mit seinem Hakenabschnitt in eine seitliche Ausnehmung im Unterteil eingreifen.

In bevorzugter Weise können die Spannhebel im Wesentlichen vertikal angeordnet sein.

Im Sinne einer definierten Positionierung kann die Unterseite des Oberteils mit einer Nase in eine mittlere Nut des Unterteils eingreifen.

### Figuren

Ergänzend bzw. zusätzlich zu den bereits erörterten vorteilhaften Ausgestaltungen und Weiterbildungen der Lehre werden in der Zeichnung im Umfang der **Figuren 1A****,** **1B****,** **2A** **und** **2B** dargestellte weitere Ausführungsbeispiele der Erfindung im Folgenden näher erläutert. Die anhand der Zeichnung erörterten Beispiele schränken die Erfindung jedoch nicht auf die gezeigten Beispiele ein. Bei der Erörterung der Ausführungsbeispiele anhand der Zeichnung werden auch im Allgemeinen bevorzugte Ausgestaltungen und Weiterbildungen der Lehre aufgezeigt.

Weiterbildungen der vorstehend beschriebenen vorteilhaften Ausgestaltungen mit Merkmalen der nachstehenden Ausführungsbeispiele bilden dabei genau wie Weiterbildungen der nachstehend beschriebenen Ausführungsbeispiele mit Merkmalen der vorstehend beschriebenen Ausgestaltungen ausdrücklich weitere vorteilhafte Ausgestaltungen der Erfindung, und sind damit Teil der vorliegenden Offenbarung.

In Bezug auf die nachstehende Erläuterung der Figuren ist allgemein darauf zu verweisen, dass bereits in vorangegangenen Figuren dargestellte und diesbezüglich bereits weiter oben erläuterte Bezugszeichen aus Gründen der Übersichtlichkeit in darauf folgenden Figuren zum Teil nicht erneut aufgetragen worden sind und/oder anhand dieser nachfolgenden Figuren zum Teil nicht erneut erläutert werden. Für die Erläuterung solcher Bezugszeichen und der zugehörigen technischen Merkmale wird zur Vermeidung von Wiederholungen vollumfänglich auf die jeweilige Beschreibung zu den entsprechenden vorangehenden Figuren verwiesen.

### Es zeigen:

Figur 1A ein bevorzugtes Ausführungsbeispiel des erfindungsgemäßen Nummerierwerks, dieses ist hier ein horizontales Nummerierwerk und weist ein Oberteil und ein erfindungsgemäßes universelles Unterteil auf,
Figur 1B das Ausführungsbeispiel aus Fig. 1A in einer Explosionsdarstellung, wobei Oberteil und Unterteil des Nummerierwerks voneinander entfernt dargestellt sind,
Figur 2A ein weiteres bevorzugtes Ausführungsbeispiel des erfindungsgemäßen Nummerierwerks, wobei hier ein vertikales Nummerierwerk realisiert ist, und
Figur 2B das Ausführungsbeispiel aus Fig. 2A in einer Explosionsdarstellung, wobei Oberteil und Unterteil des Nummerierwerks voneinander entfernt dargestellt sind.

**Fig. 1A** zeigt ein bevorzugtes Ausführungsbeispiel eines erfindungsgemäßen Nummerierwerks 1, umfassend ein Oberteil 2 und ein Unterteil 3. Das Nummerierwerk 1 ist hier ein horizontales Nummerierwerk 101 und weist damit ein horizontales Oberteil 211 und ein erfindungsgemäßes universelles Unterteil 3 auf.

Das universelle Unterteil 3 ist hier beispielhaft auf dem Haltering 4 einer Nummeriermaschine (nicht dargestellt) reversibel fixiert. Dazu erstrecken sich auf der vorderen Seite Schrauben 5 durch den Klemmhaken 6A. Durch den gegenüberliegenden Klemmhebel 6B werden der Klemmhaken 6A und der Klemmhebel 6B gegeneinander verspannt, wodurch das universelle Unterteil 3 am Haltering 4 fixiert wird.

Im Oberteil 2, 211 sind zwei schräg gegenüberliegende Spannhebel 7 kippbar angeordnet. Die Spannhebel 7 verlaufen im Wesentlichen vertikal und weisen oben einen Betätigungsabschnitt 701 für den Benutzer und unten einen Hakenabschnitt 702 (vgl. Fig. 1B) für den Eingriff in das Unterteil 3 auf.

Zwischen dem Oberteil 2, 211 und den Spannhebeln 7 wirkt jeweils mindestens eine Feder 8, welche einen Spannhebel 7 in geeigneter Weise vorspannt.

In vergleichbarer Weise wird der Klemmhebel 6B des Unterteils 3, welcher auf den Haltering 4 wirkt, durch eigene Federn vorgespannt. Insofern ist hier auch eine reversible Fixierung des Unterteils 3 auf dem Haltering 4 gegeben.

Das Oberteil 2, 211 umfasst die Nummeriermechanik 21 mit den Typenrädern 22.

Durch Betätigen des Spannhebels 7 gegen die Kraft der Feder 8 kann der Benutzer die Spannhebel 7 vom Unterteil 3 wegschwenken und somit das Oberteil 2, 211 sehr rasch vom Unterteil 3 entfernen. Umgekehrt kann das Oberteil 2, 211 so an das Unterteil 3 herangeführt und an diesem angeordnet bzw. eingerastet werden. Durch die Wegnahme der Betätigungskraft auf die Spannhebel 7 verschwenken diese dann in das Unterteil 3, und somit wird das Oberteil 2, 211 an dem Unterteil 3 fixiert und/oder geklemmt. Auch diese Herstellung einer Verbindung zwischen Oberteil 2, 211 und Unterteil 3 ist in wenigen Sekunden durchführbar.

Die Typenräder 22 des Oberteils 2 sind hier so angeordnet, dass sie auf dem zu bedruckenden Dokument (nicht dargestellt) eine Zeichenfolge drucken, welche sich senkrecht zur Umfangsrichtung des Halterings 4 erstreckt. Daher handelt es sich hier um ein horizontales Nummerierwerk 101 mit einem horizontalen Oberteil 211.

**Fig. 1B** zeigt das Ausführungsbeispiel aus Fig. 1A in einer Explosionsdarstellung, wobei Oberteil 2, 211 und Unterteil 3 des Nummerierwerks 1, 101 voneinander entfernt dargestellt sind.

Hier ist gut zu erkennen, dass die Unterseite 201 des Oberteils 2, 211 mit einer Nase 202 in eine mittlere Nut 301 des Unterteils 3 eingreift. Die Spannhebel 7, deren unterer Hakenabschnitt 702 hier gut zu erkennen ist, greifen ferner in weitere geeignete seitliche Ausnehmungen 302 bzw. Nuten im Unterteil 3 ein.

Das universelle Unterteil 3 weist auf der Oberseite insgesamt vier geeignet ausgeformte Vorsprünge, Stifte oder Haken auf. Dadurch bilden sich insgesamt drei in Längsrichtung und eine in Querrichtung des Unterteils 3 verlaufende Nuten 301 bzw. Ausnehmungen 302, in welche das Oberteil 2, 211 bzw. die Spannhebel 7 in geeigneter Weise eingreifen können.

Konkret weisen sowohl die Nase 202 als auch die mittlere Nut 301 eine einander entsprechende Kreuzform auf, d.h. die Nase 202 und die mittlere Nut 301 haben jeweils rechtwinklig zueinander orientierte Anteile. Die führt beim Heranführen an das Unterteil 3 zwangsläufig zu einer exakten Positionierung des Oberteils 2, 211 gegenüber dem Unterteil 3, da rechtwinklig zur Unterseite 201 des Oberteils 2, 211 damit keine Freiheitsgrade bei der Positionierung des Oberteils 2, 211 mehr bestehen.

**Fig. 2A** zeigt ein weiteres bevorzugtes Ausführungsbeispiel des erfindungsgemäßen Nummerierwerks 1. Die Typenräder 22 des Oberteils 2 sind im Unterschied zu Fig. 1A und 1B hier aber so angeordnet, dass sie auf dem zu bedruckenden Dokument (nicht dargestellt) eine Zeichenfolge drucken, welche sich in die Umfangsrichtung des Halterings 4 erstreckt. Daher handelt es sich hier um ein vertikales Nummerierwerk 102 mit einem vertikalen Oberteil 212 auf einem erfindungsgemäßen universellen Unterteil 3.

Das Nummerierwerk 1, 102 weist somit ein Oberteil 212 auf, welches sich von dem Oberteil 211 aus Fig. 1A und 1B unterscheidet. Das Oberteil 212 ist dabei allerdings auf demselben universellen Unterteil 3 aufgesetzt und fixiert wie das Oberteil 211 des horizontalen Nummerierwerks 101 aus den Fig. 1A und 1B.

Somit entspricht Größe und Formgebung der Unterseite 201 des Oberteils 212 aus Fig. 2A exakt der Größe und Formgebung der Unterseite 201 des Oberteils 211 aus den Fig. 1A und 1B. Dadurch kann wahlweise das Oberteil 211 des horizontalen Nummerierwerks 101 oder das Oberteil 212 des vertikalen Nummerierwerks 102 auf dasselbe universelle Unterteil 3 aufgesetzt und dort fixiert bzw. verklemmt werden.

**Fig. 2B** zeigt das Ausführungsbeispiel aus Fig. 2A in einer Explosionsdarstellung, wobei das Oberteil 2, 212 und das Unterteil 3 des Nummerierwerks 1, 102 voneinander entfernt dargestellt sind. Hier wird besonders deutlich, dass die Korrelation bzw. die Passung zwischen dem Oberteil 212 und dem universellem Unterteil 3 des vertikalen Nummerierwerks 102 exakt derjenigen zwischen dem Oberteil 211 und dem universellen Unterteil 3 des horizontalen Nummerierwerks 101 aus Fig. 1A und 1B entspricht.

### Bezugszeichenliste

- 1: Nummerierwerk
- 101: horizontales Nummerierwerk
- 102: vertikales Nummerierwerk

- 2: Oberteil, oberes Teil (Nummerierwerk)
- 211: horizontales Oberteil
- 212: vertikales Oberteil
- 21: Nummeriermechanik (Oberteil)
- 22: Typenrad (Oberteil)
- 201: Unterseite (Oberteil)
- 202: Nase (Oberteil)

- 3: Unterteil, unteres Teil, universelles Unterteil (Nummerierwerk)
- 301: mittlere Nut (Unterteil)
- 302: seitliche Ausnehmung (Unterteil)
- 4: Haltering (Nummeriermaschine)
- 5: Schraube (Unterteil)
- 6A: Klemmhaken (Unterteil)
- 6B: Klemmhebel (Unterteil)

- 7: Spannhebel
- 701: Betätigungsabschnitt (Spannhebel)
- 702: Hakenabschnitt (Spannhebel)
- 8: Feder (Spannhebel)

## Patentansprüche

1. Nummerierwerk (1, 101, 102), umfassend ein Oberteil (2, 211, 212) und ein Unterteil (3), **gekennzeichnet durch** ein universelles Unterteil (3), welches zur Aufnahme sowohl eines Oberteils (212) eines vertikalen Nummerierwerks (102) als auch eines Oberteils (211) eines horizontalen Nummerierwerks (101) eingerichtet ist,
wobei ein vertikales Nummerierwerk (102) auf einem zu bedruckenden Dokument eine Zeichenfolge aufbringt, welche sich in Umfangsrichtung des Halterings (4) einer Nummeriermaschine erstreckt, und ein horizontales Nummerierwerk (101) auf einem zu bedruckenden Dokument eine Zeichenfolge aufbringt, welche sich senkrecht zur Umfangsrichtung des Halterings (4) einer Nummeriermaschine erstreckt, wenn das jeweilige Nummerierwerk (102, 101) auf dem Haltering (4) der Nummeriermaschine angeordnet ist,
und wobei der Verbindungsbereich, nämlich die Oberseite, des universellen Unterteils (3) zum Oberteil (2, 211, 212) so ausgestaltet ist, dass es sowohl das Oberteil (212) eines vertikalen Nummerierwerks (102) als auch das Oberteil (211) eines horizontalen Nummerierwerks (101) aufnehmen kann, wobei Größe und Formgebung der Unterseite (201) des vertikalen Oberteils (212) exakt der Größe und Formgebung der Unterseite (201) des horizontalen Oberteils (211) entsprechen,
so dass die Passung zwischen dem vertikalen Oberteil (212) und dem universellen Unterteil (3) des vertikalen Nummerierwerks (102) exakt derjenigen zwischen dem horizontalen Oberteil (211) und dem universellen Unterteil (3) des horizontalen Nummerierwerks (101) entspricht.

2. Nummerierwerk (1, 101, 102) nach Anspruch 1, **dadurch gekennzeichnet, dass** das Unterteil (3) an einem Haltering (4) einer Nummeriermaschine fest, aber wieder lösbar fixierbar ist,
und/oder dass das Unterteil (3) an einen Haltering (4) einer Nummeriermaschine klemmbar ist, insbesondere wobei das Unterteil (3) einen Klemmhebel (6B) mit gegenüberliegendem Klemmhaken (6A) aufweist, durch deren gegenseitige Verspannung das Unterteil (3) auf einem Haltering (4) einer Nummeriermaschine fixierbar ist.

3. Nummerierwerk (1, 101, 102) nach Anspruch 1 oder 2, **dadurch gekennzeichnet, dass**, das Oberteil (2, 211, 212) des Nummerierwerks (1, 101, 102) austauschbar ist, während das Unterteil (3) an dem Haltering (4) einer Nummeriermaschine angeordnet ist,
insbesondere wobei ein Wechsel der Gattung des Nummerierwerks (1, 101, 102), nämlich zwischen einem vertikalen Nummerierwerk (102) und einem horizontalen Nummerierwerk (101), durchführbar ist, während das Unterteil (3) an dem Haltering (4) einer Nummeriermaschine angeordnet ist.

4. Nummerierwerk (1, 101, 102) nach Anspruch 2 oder 3, **dadurch gekennzeichnet, dass** das Nummerierwerk (1) ein vertikales Nummerierwerk (102) ist, und ein Oberteil (212) aufweist, welches auf einem zu bedruckenden Dokument eine Zeichenfolge aufbringt, welche sich in Umfangsrichtung des Halterings (4) erstreckt,
oder dass das Nummerierwerk (1) ein horizontales Nummerierwerk (101) ist, und ein Oberteil (211) aufweist, welches auf einem zu bedruckenden Dokument eine Zeichenfolge aufbringt, welche sich senkrecht zur Umfangsrichtung des Halterings (4) erstreckt.

5. Nummerierwerk (1, 101, 102) nach Anspruch 4, **dadurch gekennzeichnet, dass** das jeweilige Oberteil (211, 212) auf dem Unterteil (3) reversibel anordenbar und fixierbar ist.

6. Nummerierwerk (1, 101, 102) nach einem der Ansprüche 1 bis 5, **dadurch gekennzeichnet, dass** das Unterteil (3) in einer einzigen vorgesehenen Ausrichtung auf dem Haltering (4) einer Nummeriermaschine fixierbar ist, und in dieser Ausrichtung sowohl das Oberteil (212) eines vertikalen Nummerierwerks (102) als auch das Oberteil (211) eines horizontalen Nummerierwerks (101) aufnehmen kann, um ein vertikales Nummerierwerk (102) bzw. ein horizontales Nummerierwerk (101) bereitzustellen.

7. Nummerierwerk (1, 101, 102) nach einem der Ansprüche 1 bis 6, **dadurch gekennzeichnet, dass** das Oberteil (2, 211, 212) eine Nummeriermechanik (21) aufweist,
und/oder dass das Oberteil (2, 211, 212) Typenräder (22) aufweist.

8. Nummerierwerk (1, 102) nach Anspruch 7, **dadurch gekennzeichnet, dass** die Typenräder (22) in Umfangsrichtung des Halterings (4) einer Nummeriermaschine gesehen nebeneinander angeordnet sind,
oder dass die Typenräder (22) senkrecht zur Umfangsrichtung des Halterings (4) einer Nummeriermaschine gesehen nebeneinander angeordnet sind.

9. Nummerierwerk (1, 101, 102) nach einem der Ansprüche 1 bis 8, **dadurch gekennzeichnet, dass** das Oberteil (2, 211, 212) durch Herstellen einer Klemmverbindung an dem Unterteil (3), insbesondere welches dabei auf einem Haltering (4) einer Nummeriermaschine angeordnet ist, fixierbar ist, und durch Lösen der Klemmverbindung von dem Unterteil (3) entfernbar ist,
wobei das Oberteil (2, 211, 212) mindestens einen, bevorzugt zwei, weiter bevorzugt zwei gegenüberliegende, Spannhebel (7) aufweist,
und/oder wobei das Unterteil (3) mindestens einen, bevorzugt zwei, weiter bevorzugt zwei gegenüberliegende, Spannhebel (7) aufweist.

10. Nummerierwerk (1, 101, 102) nach Anspruch 9, **dadurch gekennzeichnet, dass** sich Spannhebel (7) ausgehend vom Oberteil (2, 211, 212) in jeweils eine Ausnehmung (302), in einen Hinterschnitt, oder in eine Nut im Unterteil (3) erstrecken, und somit das Oberteil (2, 211, 212) am Unterteil (3) festlegen, fixieren oder verspannen können,
und/oder dass sich Spannhebel (7) ausgehend vom Unterteil (3) in jeweils eine Ausnehmung, in einen Hinterschnitt, oder in eine Nut im Oberteil (2, 211, 212) erstrecken, und somit das Oberteil (2, 211, 212) am Unterteil (3) festlegen, fixieren oder verspannen können.

11. Nummerierwerk (1, 101, 102) nach einem der Ansprüche 1 bis 10, **dadurch gekennzeichnet, dass** die Unterseite (201) des Oberteils (2, 211, 212) mit einer Nase (202) in eine mittlere Nut (301) des Unterteils (3) eingreift.

12. Universelles Unterteil (3) ausgebildet für ein Nummerierwerk (1, 101, 102) nach einem der Ansprüche 1 bis 11.

13. Oberteil (212) ausgebildet für ein vertikales Nummerierwerk (102) nach Anspruch 4, welches auf einem zu bedruckenden Dokument eine Zeichenfolge aufbringt, die sich in Umfangsrichtung des Halterings (4) einer Nummeriermaschine erstreckt, oder Oberteil (211) ausgebildet für ein horizontales Nummerierwerk (101) nach Anspruch 4, welches auf einem zu bedruckenden Dokument eine Zeichenfolge aufbringt, die sich senkrecht zur Umfangsrichtung des Halterings (4) einer Nummeriermaschine erstreckt.

14. Set aus einem universellen Unterteil (3) nach Anspruch 12, mindestens einem Oberteil (212) nach der ersten Alternative von Anspruch 13, und mindestens einem Oberteil (211) nach der zweiten Alternative von Anspruch 13.

15. Nummeriermaschine, **gekennzeichnet durch** ein Nummerierwerk (1, 101, 102) nach einem der Ansprüche 1 bis 11, oder durch ein Set nach Anspruch 14.

## Claims

1. Numbering unit (1, 101, 102) comprising an upper part (2, 211, 212) and a lower part (3), **characterized by** a universal lower part (3) which is configured to receive both an upper part (212) of a vertical numbering unit (102) and an upper part (211) of a horizontal numbering unit (101),
wherein a vertical numbering unit (102) applies to a document to be printed a character string which extends in the circumferential direction of the mounting ring (4) of a numbering machine, and a horizontal numbering unit (101) applies to a document to be printed a character string which extends perpendicularly to the circumferential direction of the mounting ring (4) of a numbering machine, when the respective numbering unit (102, 101) is arranged on the mounting ring (4) of the numbering machine,
and wherein the connecting portion, namely the upper side, of the universal lower part (3) to the upper part (2, 211, 212) is designed in such a way that it can receive both the upper part (212) of a vertical numbering unit (102) and the upper part (211) of a horizontal numbering unit (101), wherein the size and shape of the underside (201) of the vertical upper part (212) correspond exactly to the size and shape of the underside (201) of the horizontal upper part (211),
so that the fit between the vertical upper part (212) and the universal lower part (3) of the vertical numbering unit (102) corresponds exactly to the fit between the horizontal upper part (211) and the universal lower part (3) of the horizontal numbering unit (101).

2. Numbering unit (1, 101, 102) according to claim 1, **characterized in that** the lower part (3) is configured be fixed firmly, but detachably, to a mounting ring (4) of a numbering machine,
and/or that the lower part (3) is configured be clamped to a mounting ring (4) of a numbering machine, in particular wherein the lower part (3) comprises a clamping lever (6B) with an opposing clamping hook (6A), through the mutual tensioning of which the lower part (3) can be fixed to a mounting ring (4) of a numbering machine.

3. Numbering unit (1, 101, 102) according to claim 1 or 2, **characterized in that** the upper part (2, 211, 212) of the numbering unit (1, 101, 102) is replaceable while the lower part (3) is arranged on the mounting ring (4) of a numbering machine,
in particular wherein a change in the type of numbering unit (1, 101, 102), namely between a vertical numbering unit (102) and a horizontal numbering unit (101), is executable while the lower part (3) is arranged on the mounting ring (4) of a numbering machine.

4. Numbering unit (1, 101, 102) according to claim 2 or 3, **characterized in that** the numbering unit (1) is a vertical numbering unit (102), and comprises an upper part (212) which applies to a document to be printed a character string which extends in the circumferential direction of the mounting ring (4),
or that the numbering unit (1) is a horizontal numbering unit (101), and comprises an upper part (211) which applies to a document to be printed a character string which extends perpendicularly to the circumferential direction of the mounting ring (4).

5. Numbering unit (1, 101, 102) according to claim 4, **characterized in that** the respective upper part (211, 212) is reversibly arrangeable and fixable on the lower part (3).

6. Numbering unit (1, 101, 102) according to any one of claims 1 to 5, **characterized in that** the lower part (3) is configured to be fixed in a single intended orientation on the mounting ring (4) of a numbering machine, and in this orientation receive both the upper part (212) of a vertical numbering unit (102) and the upper part (211) of a horizontal numbering unit (101), in order to provide a vertical numbering unit (102) and a horizontal numbering unit (101), respectively.

7. Numbering unit (1, 101, 102) according to any one of claims 1 to 6, **characterized in that** the upper part (2, 211, 212) comprises a numbering mechanism (21),
and/or that the upper part (2, 211, 212) comprises type wheels (22).

8. Numbering unit (1, 102) according to claim 7, **characterized in that** the type wheels (22) are arranged side by side as seen in the circumferential direction of the mounting ring (4) of a numbering machine,
or that the type wheels (22) are arranged side by side as seen perpendicularly to the circumferential direction of the mounting ring (4) of a numbering machine.

9. Numbering unit (1, 101, 102) according to any one of claims 1 to 8, **characterized in that** the upper part (2, 211, 212) is configured to be fixed to the lower part (3), in particular to the lower part (3) being arranged on a mounting ring (4) of a numbering machine, by establishing a clamping connection, and is configured to be removed from the lower part (3) by releasing the clamping connection,
wherein the upper part (2, 211, 212) comprises at least one, preferably two, more preferably two opposing, tensioning levers (7),
and/or wherein the lower part (3) comprises at least one, preferably two, more preferably two opposing, tensioning levers (7).

10. Numbering unit (1, 101, 102) according to claim 9, **characterized in that** tensioning levers (7) each extend from the upper part (2, 211, 212) into a recess (302), an undercut, or a groove in the lower part (3), and can thus secure, fix or clamp the upper part (2, 211, 212) on the lower part (3),
and/or that tensioning levers (7) each extend from the lower part (3) into a recess, an undercut, or a groove in the upper part (2, 211, 212), and can thus secure, fix or clamp the upper part (2, 211, 212) on the lower part (3).

11. Numbering unit (1, 101, 102) according to any one of claims 1 to 10, **characterized in that** the underside (201) of the upper part (2, 211, 212) engages with a lug (202) in a central groove (301) of the lower part (3).

12. Universal lower part (3) configured for a numbering unit (1, 101, 102) according to any one of claims 1 to 11.

13. Upper part (212) configured for a vertical numbering unit (102) according to claim 4, which is configured to apply to a document to be printed a character string which extends in the circumferential direction of the mounting ring (4) of a numbering machine,
or upper part (211) configured for a horizontal numbering unit (101) according to claim 4, which is configured to apply to a document to be printed a character string which extends perpendicularly to the circumferential direction of the mounting ring (4) of a numbering machine.

14. Set comprising a universal lower part (3) according to claim 12, at least one upper part (212) according to the first alternative of claim 13, and at least one upper part (211) according to the second alternative of claim 13.

15. Numbering machine, **characterized by** a numbering unit (1, 101, 102) according to any one of claims 1 to 11, or by a set according to claim 14.

## Revendications

1. Dispositif numéroteur (1, 101, 102) comprenant une partie supérieure (2, 211, 212) et une partie inférieure (3), **caractérisé par** une partie inférieure universelle (3) qui est conçue pour recevoir une partie supérieure (212) d'un dispositif numéroteur vertical (102) aussi bien qu'une partie supérieure (211) d'un dispositif numéroteur horizontal (101),
un dispositif numéroteur vertical (102) apposant sur un document à imprimer une suite de caractères qui s'étend dans la direction circonférentielle de l'anneau de retenue (4) d'une machine à numéroter, et un dispositif numéroteur horizontal (101) apposant sur un document à imprimer une suite de caractères qui s'étend perpendiculairement à la direction circonférentielle de l'anneau de retenue (4) d'une machine à numéroter, lorsque le dispositif numéroteur respectif (102, 101) est disposé sur l'anneau de retenue (4) de la machine à numéroter,
et la zone de raccordement, à savoir la face supérieure, de la partie inférieure universelle (3) à la partie supérieure (2, 211, 212) étant conçue de manière à pouvoir recevoir aussi bien la partie supérieure (212) d'un dispositif numéroteur vertical (102) que la partie supérieure (211) d'un dispositif numéroteur horizontal (101), la taille et la forme de la face inférieure (201) de la partie supérieure verticale (212) correspondant exactement à la taille et à la forme de la face inférieure (201) de la partie supérieure horizontale (211),
de sorte que l'ajustement entre la partie supérieure verticale (212) et la partie inférieure universelle (3) du dispositif numéroteur vertical (102) correspond exactement à celui entre la partie supérieure horizontale (211) et la partie inférieure universelle (3) du dispositif numéroteur horizontal (101).

2. Dispositif numéroteur (1, 101, 102) selon la revendication 1, **caractérisé en ce que** la partie inférieure (3) peut être fixée de manière fixe mais amovible à un anneau de retenue (4) d'une machine à numéroter,
et/ou **en ce que** la partie inférieure (3) peut être serrée sur un anneau de retenue (4) d'une machine à numéroter, la partie inférieure (3) comportant notamment un levier de serrage (6B) avec un crochet de serrage opposé (6A), dont le serrage mutuel permet fixer la partie inférieure (3) sur un anneau de retenue (4) d'une machine à numéroter.

3. Dispositif numéroteur (1, 101, 102) selon la revendication 1 ou 2, **caractérisé en ce que** la partie supérieure (2, 211, 212) du dispositif numéroteur (1, 101, 102) est interchangeable, tandis que la partie inférieure (3) est disposée sur l'anneau de retenue (4) d'une machine à numéroter,
en particulier, un changement du type de dispositif numéroteur (1, 101, 102), à savoir entre un dispositif numéroteur vertical (102) et un dispositif numéroteur horizontal (101), pouvant être effectué tandis que la partie inférieure (3) est disposée sur l'anneau de retenue (4) d'une machine à numéroter.

4. Dispositif numéroteur (1, 101, 102) selon la revendication 2 ou 3, **caractérisé en ce que** le dispositif numéroteur (1) est un dispositif numéroteur vertical (102) et comporte une partie supérieure (212) qui appose sur un document à imprimer une suite de caractères s'étendant dans la direction circonférentielle de l'anneau de retenue (4),
ou **en ce que** le dispositif numéroteur (1) est un dispositif numéroteur horizontal (101) et comporte une partie supérieure (211) qui appose sur un document à imprimer une suite de caractères s'étendant perpendiculairement à la direction circonférentielle de l'anneau de retenue (4).

5. Dispositif numéroteur (1, 101, 102) selon la revendication 4, **caractérisé en ce que** la partie supérieure respective (211, 212) peut être disposée et fixée de manière réversible sur la partie inférieure (3).

6. Dispositif numéroteur (1, 101, 102) selon l'une des revendications 1 à 5, **caractérisé en ce que** la partie inférieure (3) peut être fixée dans une seule orientation prévue sur l'anneau de retenue (4) d'une machine à numéroter, et peut recevoir dans cette orientation aussi bien la partie supérieure (212) d'un dispositif numéroteur vertical (102) que la partie supérieure (211) d'un dispositif numéroteur horizontal (101), afin de fournir un dispositif numéroteur vertical (102) ou un dispositif numéroteur horizontal (101).

7. Dispositif numéroteur (1, 101, 102) selon l'une des revendications 1 à 6, **caractérisé en ce que** la partie supérieure (2, 211, 212) comporte un mécanisme de numérotation (21),
et/ou que la partie supérieure (2, 211, 212) comporte des roues à types (22).

8. Dispositif numéroteur (1, 102) selon la revendication 7, **caractérisé en ce que** les roues à types (22) sont disposées les unes à côté des autres dans la direction circonférentielle de l'anneau de retenue (4) d'une machine à numéroter,
ou que les roues à types (22) sont disposées les unes à côté des autres perpendiculairement à la direction circonférentielle de l'anneau de retenue (4) d'une machine à numéroter.

9. Dispositif numéroteur (1, 101, 102) selon l'une des revendications 1 à 8, **caractérisé en ce que** la partie supérieure (2, 211, 212) peut être fixée à la partie inférieure (3), qui est notamment disposée sur un anneau de retenue (4) d'une machine à numéroter, par la réalisation d'une liaison par serrage, et peut être retirée de la partie inférieure (3) en desserrant la liaison par serrage,
la partie supérieure (2, 211, 212) comportant au moins un, de préférence deux leviers de serrage (7), et encore plus préféré deux leviers de serrage (7) opposés.
et/ou la partie inférieure (3) comportant au moins un, de préférence deux leviers de serrage (7), et encore plus préféré deux leviers de serrage (7) opposés.

10. Dispositif numéroteur (1, 101, 102) selon la revendication 9, **caractérisé en ce que** des leviers de serrage (7) s'étendant à partir de la partie supérieure (2, 211, 212) dans respectivement un évidement (302), dans une contre-dépouille, ou dans une rainure dans la partie inférieure (3), et pouvant ainsi fixer, immobiliser ou serrer la partie supérieure (2, 211, 212) sur la partie inférieure (3),
et/ou **en ce que** des leviers de serrage (7) s'étendant à partir de la partie inférieure (3) dans respectivement un évidement, dans une contre-dépouille, ou dans une rainure dans la partie supérieure (2, 211, 212), et pouvant ainsi fixer, immobiliser ou serrer la partie supérieure (2, 211, 212) sur la partie inférieure (3).

11. Dispositif numéroteur (1, 101, 102) selon l'une des revendications 1 à 10, **caractérisé en ce que** la face inférieure (201) de la partie supérieure (2, 211, 212) s'engage avec un ergot (202) dans une rainure centrale (301) de la partie inférieure (3).

12. Partie inférieure universelle (3) conçue pour un dispositif numéroteur (1, 101, 102) selon l'une des revendications 1 à 11.

13. Partie supérieure (212) conçue pour un dispositif numéroteur vertical (102) selon la revendication 4, qui appose sur un document à imprimer une suite de caractères s'étendant dans la direction circonférentielle de l'anneau de retenue (4) d'une machine à numéroter,
ou partie supérieure (211) conçue pour un dispositif numéroteur horizontal (101) selon la revendication 4, qui appose sur un document à imprimer une suite de caractères s'étendant perpendiculairement à la direction circonférentielle de l'anneau de retenue (4) d'une machine à numéroter.

14. Ensemble composé d'une partie inférieure universelle (3) selon la revendication 12, d'au moins une partie supérieure (212) selon la première variante de la revendication 13, et d'au moins une partie supérieure (211) selon la deuxième variante de la revendication 13.

15. Machine à numéroter, **caractérisée par** un dispositif numéroteur (1, 101, 102) selon l'une des revendications 1 à 11, ou par un ensemble selon la revendication 14.
